# FASCICULE DE BREVET EUROPEEN

(11) **EP 1 584 276 B1**
(45) Date de publication et mention de la délivrance du brevet: **26.09.2007**
(21) Numéro de dépôt: 05290716.9
(22) Date de dépôt: 01.04.2005
(51) Int. Cl.: A47K 10/10

(54) **Embase pour fixer un objet à usage domestique sur un support tel qu'un mur, et objet à usage domestique comprenant une telle embase**
Grundplatte zum Befestigen eines Haushaltsgegenstandes an einem Träger, wie z.B. einer Mauer und Haushaltsgegenstand mit einer solchen Grundplatte
Base for fixing an object for domestic use on a support such as a wall, and object for domestic use comprising such a base

(30) Priorité: 09.04.2004 FR 0403749
(43) Date de publication de la demande: 12.10.2005
(73) Titulaire: PARALUX SAS, 77140 Nemours (FR)
(72) Inventeur: Schell, Guy, 93160 Noisy le Grand (FR)
(74) Mandataire: Lemoine, Robert

(56) Documents cités:
- EP-A- 0 857 449
- US-A- 3 596 861
- US-A- 5 178 353

## Description

La présente invention concerne une embase pour fixer un objet à usage domestique, notamment un accessoire de salle de bains, sur un support tel qu'un mur, dans laquelle deux trous allongés s'étendant perpendiculairement l'un par rapport à l'autre sont prévus pour livrer passage à des moyens de fixation aptes à être implantés dans le support afin de la fixer sur celui-ci, et qui est pourvue d'un cache dimensionné pour recouvrir les moyens de fixation.

Les embases utilisées actuellement pour fixer des accessoires de salle de bains et autres objets à usage domestique comportent en général deux trous espacés destinés chacun à recevoir un moyen de fixation conventionnel tel qu'une vis.

Les dimensions et l'entraxe des trous de ces embases ne sont toutefois pas normalisés. Les personnes souhaitant fixer des objets à usage domestique sont donc contraintes de réaliser dans les murs destinés à porter ces objets des trous dont les entraxes sont imposés par les fabricants.

Lorsque de nouveaux occupants s'installent dans des logements habités précédemment par d'autres personnes, ils ont la désagréable surprise de constater que les murs des salles de bains, des cabinets de toilette et des cuisines sont truffés de trous correspondant aux emplacements des objets à usage domestique de ces autres personnes.

Or comme les trous des embases de fixation des objets à usage domestique d'un nouvel occupant ont généralement des entraxes différents de ceux des objets installés antérieurement, ce nouvel occupant est souvent contraint de renoncer à ses propres objets à usage domestique et de se rendre dans de nombreux magasins pour trouver des objets lui permettant de réutiliser les trous existants, mais ne lui donnant pas nécessairement satisfaction pour des questions de dimensions et d'esthétique.

Il est vrai que si le nouvel occupant souhaite utiliser ses propres objets, il peut reboucher les trous existants ou remplacer les revêtements fixés sur les murs, mais cette solution est en général très coûteuse.

EP-A-0 857 449 décrit une embase pour la fixation d'un accessoire de salle de bains sur un mur, cette embase comprenant deux éléments de fixation comprenant chacun, de part et d'autre de deux mâchoires de blocage, deux trous allongés s'étendant perpendiculairement l'un par rapport à l'autre et destinés à livrer passage à des moyens de fixation tels que des vis, et deux caches servant à recouvrir les moyens de fixation.

La présente invention se propose de remédier aux inconvénients susmentionnés et, pour ce faire, elle concerne une embase ayant la structure indiquée au premier paragraphe ci-dessus et qui est caractérisée en ce que les deux trous allongés forment une croix comportant quatre branches rectilignes ayant chacune une longueur appropriée pour permettre le passage d'au moins deux moyens de fixation destinés à être implantés à distance l'un de l'autre dans le support.

Grâce aux deux trous allongés de l'embase selon l'invention, il est possible maintenant de fixer sur un mur un accessoire de salle de bains ou tout autre objet à usage domestique en utilisant des trous préexistant dans le mur aussi bien dans le sens vertical que dans le sens horizontal.

La longueur particulière des trous allongés permet en effet d'adapter la distance des moyens de fixation (vis ou autres) à la distance des deux trous préexistants à réutiliser.

On notera ici que la réalisation en plusieurs parties des trous allongés permet d'augmenter la distance entre les moyens de fixation sans diminuer la résistance mécanique de l'embase.

Selon un mode de réalisation particulier, les branches de la croix se croisent au centre de l'embase.

Selon un autre mode de réalisation, l'embase comprend un plot destiné à recevoir le cache, et chacun des deux trous allongés formant la croix est subdivisé en deux parties rectilignes distinctes situées dans le prolongement l'une de l'autre, le plot étant situé entre les parties rectilignes de chacun des deux trous allongés.

Il suffit donc de mettre en place le cache sur le plot pour dissimuler les moyens de fixation et améliorer l'esthétique de l'embase.

De préférence, l'objet à usage domestique est solidaire de l'embase tandis que le plot est cylindrique et porte un filetage extérieur apte à coopérer avec un filetage ménagé dans le cache.

Il convient donc de visser le cache sur le plot pour le fixer sur l'embase, ce qui est facile et rapide à réaliser.

Selon une variante de réalisation, le cache peut être enfilé sur le plot, entre l'embase et un objet à usage domestique destiné à être fixé sur ledit plot.

Dans cette variante, le plot peut être cylindrique et comporter une encoche latérale tandis que l'objet à usage domestique peut comporter un trou borgne par l'intermédiaire duquel il peut être enfilé sur le plot, l'extrémité d'une vis pointeau vissée dans un trou taraudé ménagé dans l'objet à usage domestique de façon à déboucher dans le trou borgne étant destinée à pénétrer dans l'encoche latérale du plot.

I1 convient dans ce cas d'enfiler le cache et l'objet à usage domestique sur le plot pour les fixer sur l'embase à l'aide de la vis pointeau, ce qui est réalisable facilement et en peu de temps.

Cette solution est particulièrement économique puisqu'elle permet d'utiliser un seul type d'embase pour fixer des objets à usage domestique différents.

Par ailleurs, le plot peut avantageusement comporter une base polygonale destinée à pénétrer dans un orifice de forme correspondante ménagé dans le cache de façon à immobiliser ce dernier en rotation.

Afin de réduire au maximum l'épaisseur de l'ensemble constitué par le cache et l'embase, il est souhaitable que celle-ci comporte sur sa face opposée au support un renfoncement entourant la périphérie de chacun des deux trous allongés.

Lorsque les moyens utilisés pour fixer l'embase contre le support sont des vis, les têtes de celles-ci peuvent en effet être logées dans les renfoncements, ce qui leur évite de faire saillie sur l'embase et permet par conséquent de réduire l'espace entre celle-ci et le cache.

La présente invention concerne également un objet à usage domestique, notamment un accessoire de salle de bains, comprenant une embase comportant l'une au moins des caractéristiques décrites ci-dessus.

Cinq modes d'exécution de la présente invention seront décrits ci-après à titre d'exemples nullement limitatifs en référence aux dessins annexés dans lesquels :
- la figure 1 est une vue de face schématique et partiellement arrachée de l'embase d'un accessoire de salle de bains, cette embase étant fixée contre un mur;
- la figure 2 est une vue en coupe selon la ligne II-II de la figure 1, montrant le cache destiné à être fixé sur l'embase ;
- la figure 3 est une vue de face schématique et partiellement arrachée d'une autre embase d'accessoire de salle de bains, fixée contre un mur ;
- la figure 4 est une vue en coupe selon la ligne IV-IV de la figure 3, montrant le cache correspondant ; et
- la figure 5 à 7 sont des vues en coupe schématiques montrant d'autres embases d'accessoire de salle de bains.

Les embases que l'on peut voir sur les figures 1 à 4 sont solidaires d'un accessoire de salle de bains tel qu'un porte-verre, un porte-savon ou un anneau de porte-serviette. Elles pourraient toutefois être solidaires d'un accessoire de cabinet de toilette tel qu'un dérouleur de papier, ou d'un accessoire de cuisine tel qu'une boîte à sel ou une boîte à allumettes, sans sortir du cadre de la présente invention.

L'embase visible sur les figures 1 et 2 se présente sous la forme générale d'un disque 1 se prolongeant au-delà de sa périphérie par une patte 2 s'étendant perpendiculairement à sa face antérieure et se terminant par un accessoire de salle de bains non représenté.

Cette embase comprend deux trous allongés 3, 4 ayant la même longueur et se croisant à angle droit au centre du disque 1.

Chacun des trous 3, 4 est rectiligne et a une longueur suffisante pour qu'il puisse recevoir deux vis 5 destinées à être implantées dans un mur 6 afin de fixer l'embase contre celui-ci.

On conçoit aisément qu'en raison de la longueur importante des trous 3 et 4, il est possible d'adapter la distance des deux vis 5 à la distance de deux trous préexistants ménagés dans le mur, ces derniers pouvant être situés verticalement ou horizontalement.

Dans l'exemple représenté sur les figures 1 et 2, deux vis traversant le trou allongé vertical 3 sont utilisées pour fixer l'embase contre le mur 4.

Ces deux vis auraient toutefois pu traverser le trou allongé horizontal 4 si le mur avait comporté deux trous situés à la même hauteur et séparés l'un de l'autre par une distance inférieure à la longueur du trou horizontal 4.

Comme le montre clairement la figure 2, l'embase comporte un rebord annulaire 7 faisant saillie à la périphérie de sa face antérieure et destiné à retenir un cache 8 prévu pour rendre les trous allongés 3, 4 et les vis 5 invisibles.

On notera ici que la périphérie externe du cache 8 et la périphérie interne du rebord 7 sont filetées, ce qui permet de fixer le cache 8 sur l'embase par vissage.

L'embase visible sur les figures 1 et 2 comporte par ailleurs, du côté de sa face antérieure, un renfoncement 9 entourant la périphérie des trous allongés 3 et 4.

Ce renfoncement sert de logement aux têtes des vis et permet au cache 8 de venir directement contre la face antérieure de l'embase.

L'ensemble constitué par l'embase et le cache peut donc avoir une faible épaisseur.

L'embase visible sur les figures 3 et 4 présente de grandes similitudes avec celle qui vient d'être décrite.

En fait, elle se distingue de l'embase visible sur les figures 1 et 2 en ce que chacun des deux trous allongés comprend deux parties rectilignes distinctes 3a, 3b ; 4a, 4b situées dans le prolongement l'une de l'autre, et en ce qu'un plot 10 destiné à recevoir un cache 11 est situé entre les deux parties rectilignes de chacun des trous allongés.

Comme le montre clairement la figure 4, le plot 10 est cylindrique et porte un filetage destiné à coopérer avec un filetage ménagé dans le cache 11.

Lorsque le cache 11 est vissé sur le plot 10, il vient en butée contre la face antérieure de l'embase et est entouré par le rebord 7 de celle-ci.

En effet, la face antérieure de l'embase comporte un renfoncement 9a entourant la périphérie de chacune des parties rectilignes des trous allongés et évitant que les têtes des vis 5 forment des saillies.

Les embases représentées sur les figures 5 à 7 sont des éléments distincts des accessoires destinés à être fixés contre un mur par leur intermédiaire.

L'embase visible sur la figure 5 se présente sous la forme d'un disque comprenant deux trous allongés ayant la même forme et la même fonction que celles des trous allongés 3, 4 de l'embase visible sur les figures 1 et 2.

Cette embase comporte une surface périphérique ayant la forme d'un tronc de cône dont la petite base est appliquée contre le mur 6, et est recouverte par un cache 12 se présentant sous la forme d'une coupelle.

Le cache 12 comporte un fond 13 pourvu d'un trou central 14 et est relié à un accessoire de salle de bains 15 par l'intermédiaire d'une vis 16 traversant le trou central 14 et dont la tête s'appuie contre la face intérieure du fond 13.

Le cache comporte également une jupe latérale 17 dont la surface périphérique interne présente la même conicité que la surface périphérique externe de l'embase.

La surface périphérique interne de la jupe du cache est en contact avec la surface périphérique externe de l'embase, tandis que le cache 12 est fixé sur cette dernière par une vis-pointeau 18.

L'embase visible sur la figure 6 se présente sous la forme d'un disque comprenant deux trous allongés ayant la même forme et la même fonction que celles des trous allongés de l'embase visible sur les figures 3 et 4.

Cette embase comporte un plot cylindrique 19 situé entre les deux parties rectilignes de chacun des trous allongés et comportant une encoche latérale 20.

Elle est associée à un cache 21 se présentant sous la forme d'une coupelle destinée à la recouvrir entièrement.

Cette coupelle comporte un fond 22 pourvu d'un trou central 23 et est destinée à être enfilée sur le plot 19.

Un accessoire de salle de bains 24 comportant un trou borgne 25 est également destiné à être enfilé sur le plot 19, à la suite du cache 21.

La fixation du cache 21 et de l'accessoire 24 sur le plot 19 peut être assurée grâce à une vis-pointeau 26 reçue dans un trou taraudé 27 ménagé dans l'accessoire 24 de façon à déboucher dans le trou borgne 25.

Il suffit en effet de visser la vis-pointeau 26 jusqu'à ce que son extrémité libre vienne s'appuyer contre le fond de l'encoche latérale 20 du plot 19 lorsque le cache 21 et l'accessoire 24 sont convenablement enfilés sur le plot 19.

Le cache 21 comporte également une jupe latérale 28 destinée à entourer la paroi latérale de l'embase lorsque le cache 21 et l'accessoire 24 sont fixés sur le plot 19.

L'embase visible sur la figure 7 se distingue de celle qui vient d'être décrite en référence à la figure 6 en ce que le plot 19 comporte une base polygonale 28 destinée à pénétrer dans un orifice de forme correspondante ménagé dans une protubérance 29 située sur la face interne du cache 21, dans le prolongement du trou central 23.

Grâce à la base 28 et à l'orifice de forme correspondante du cache 21, celui-ci ne peut donc tourner par rapport à l'embase.

## Revendications

1. Embase pour fixer un objet à usage domestique, notamment un accessoire de salle de bains, sur un support (6) tel qu'un mur, dans laquelle deux trous allongés (3, 4) s'étendant perpendiculairement l'un par rapport à l'autre sont prévus pour livrer passage à des moyens de fixation (5) aptes à être implantés dans le support afin de la fixer sur celui-ci, et qui est pourvue d'un cache (8, 11, 21) dimensionné pour recouvrir les moyens de fixation, **caractérisée en ce que** les deux trous allongés (3, 4) forment une croix comportant quatre branches rectilignes ayant chacune une longueur appropriée pour permettre le passage d'au moins deux moyens de fixation (5) destinés à être implantés à distance l'un de l'autre dans le support (6).

2. Embase selon la revendication 1, **caractérisée en ce que** les branches de la croix se croisent au centre de l'embase.

3. Embase selon la revendication 1 ou 2, **caractérisée en ce qu'**elle comprend un plot (10,19) destiné à recevoir le cache et **en ce que** chacun des deux trous allongés (3,4) formant la croix est subdivisé en deux parties rectilignes distinctes (3a, 3b ; 4a, 4b) situées dans le prolongement l'une de l'autre, le plot (10, 19) étant situé entre les parties rectilignes de chacun des deux trous allongés.

4. Embase selon la revendication 3, **caractérisée en ce que** l'objet à usage domestique est solidaire de l'embase tandis que le plot (10) est cylindrique et porte un filetage extérieur apte à coopérer avec un filetage ménagé dans le cache (11).

5. Embase selon la revendication 3, **caractérisée en ce que** le cache (21) est destiné à être enfilé sur le plot (19), entre l'embase et un objet à usage domestique (24) destiné à être fixé sur ledit plot.

6. Embase selon la revendication 5, **caractérisée en ce que** le plot (19) est cylindrique et comporte une encoche latérale (20) tandis que l'objet à usage domestique (24) comporte un trou borgne (25) par l'intermédiaire duquel il peut être enfilé sur le plot (19), l'extrémité d'une vis pointeau (26) vissée dans un trou taraudé (27) ménagé dans l'objet à usage domestique de façon à déboucher dans le trou borgne (25) étant destinée à pénétrer dans l'encoche latérale (20) du plot (19).

7. Embase selon la revendication 6, **caractérisée en ce que** le plot (19) comporte une base polygonale (28) destinée à pénétrer dans un orifice de forme correspondante ménagé dans le cache (21) de façon à immobiliser ce dernier en rotation.

8. Embase selon l'une quelconque des revendications 1 à 3, **caractérisée en ce qu'**elle comporte sur sa face opposée au support (6) un renfoncement (9;9a) entourant la périphérie de chacun des deux trous allongés (3 ; 3a,3b ; 4 ; 4a,4b).

9. Objet à usage domestique, notamment accessoire de salle de bains, comprenant une embase selon l'une quelconque des revendications précédentes.

## Claims

1. A base for fixing an object for domestic use, in particular a bathroom accessory, onto a support (6), such as a wall, in which two elongated holes (3, 4) extending perpendicularly to each other are provided for receiving therethrough fixing means (5) mountable into the support so as to fix the base onto the support, and which is provided with a cover (8, 11, 21) dimensioned for covering the fixing means, **characterized in that** the two elongated holes (3, 4) form a cross comprising four rectilinear arms each having a length appropriate for allowing at least two fixing means (5) to be mounted at a distance from each other into the support (6) to pass therethrough.

2. The base according to claim 1, **characterized in that** the arms of the cross intersect at the center of the base.

3. The base according to claim 1 or 2, **characterized in that** it comprises a stud (10, 19) for receiving the cover, and **in that** each of the two elongated holes (3, 4) forming the cross is divided into two distinct rectilinear portions (3a, 3b; 4a, 4b) located in continuation of each other, the stud (10, 19) being located between the rectilinear portions of each of said two elongated holes.

4. The base according to claim 3, **characterized in that** the object for domestic use is integral with the base, while the stud (10) is cylindrical and exhibits an external thread capable of cooperating with a thread provided in the cover (11).

5. The base according to claim 3, **characterized in that** the cover (21) is designed to be fitted over the stud (19), between the base and an object for domestic use (24) to be fixed onto said stud.

6. The base according to claim 5, **characterized in that** the stud (19) is cylindrical and comprises a lateral slot (20), while the object for domestic use (24) comprises a blind hole (25) through which it may be fitted over the stud (19), the end of a locking screw (26) screwed into a threaded hole (27) provided in the object for domestic use so as to open into the blind hole (25) being intended to enter into the lateral slot (20) of the stud (19).

7. The base according to claim 6, **characterized in that** the stud (19) comprises a polygonal foot (28) designed to enter into a correspondingly shaped hole provided in the cover (21) so as to secure the latter against rotation.

8. The base according to any of claims 1 to 3, **characterized in that** it comprises on its face opposed to the support (6) a recess (9; 9a) surrounding the periphery of each of the two elongated holes (3; 3a, 3b; 4; 4a, 4b).

9. An object for domestic use, in particular a bathroom accessory, comprising a base according to any of the preceding claims.

## Patentansprüche

1. Grundplatte zum Befestigen eines Haushaltsgebrauchsgegenstands, im Besonderen eines Badezimmerzubehörs, an einem Träger (6), wie einer Wand, wobei in der Grundplatte zwei längliche Löcher (3, 4), die sich senkrecht zueinander erstrecken, vorgesehen sind, um einen Durchgang für Befestigungseinrichtungen (5), die zum Befestigen der Grundplatte auf dem Träger in dem Träger angebracht werden können, bereitzustellen, und die Grundplatte mit einer zum Bedecken der Befestigungseinrichtungen bemessenen Abdeckung (8, 11, 21) versehen ist, **dadurch gekennzeichnet, dass** die zwei länglichen Löcher (3, 4) ein Kreuz bilden, das vier geradlinige Schenkel umfasst, die jeweils eine geeignete Länge aufweisen, um den Durchgang von wenigstens zwei Befestigungseinrichtungen (5), die so konstruiert sind, dass sie mit einem Abstand zueinander in dem Träger (6) angebracht werden, zu gestatten.

2. Grundplatte nach Anspruch 1, **dadurch gekennzeichnet, dass** sich die Schenkel des Kreuzes in der Mitte der Grundplatte kreuzen.

3. Grundplatte nach Anspruch 1 oder 2, **dadurch gekennzeichnet, dass** sie einen zum Aufnehmen der Abdeckung konstruierten Kontakt (10, 19) umfasst und dass jedes der zwei länglichen Löcher (3, 4), die das Kreuz bilden, in zwei getrennte geradlinige Teile (3a, 3b; 4a, 4b) unterteilt ist, die sich in der Verlängerung zueinander befinden, wobei sich der Kontakt (10, 19) zwischen den geradlinigen Teilen von jedem der zwei länglichen Löcher befindet.

4. Grundplatte nach Anspruch 3, **dadurch gekennzeichnet, dass** der Haushaltsgebrauchsgegenstand fest mit der Grundplatte verbunden ist, während der Kontakt (10) zylindrisch ist und ein Außengewinde trägt, das mit einem in der Abdeckung (11) angeordneten Gewinde zusammenwirken kann.

5. Grundplatte nach Anspruch 3, **dadurch gekennzeichnet, dass** die Abdeckung (21) dazu konstruiert ist, auf den Kontakt (19) zwischen der Grundplatte und einem Haushaltsgebrauchsgegenstand (24), der zum Befestigt werden an dem Kontakt konstruiert ist, geschoben zu werden.

6. Grundplatte nach Anspruch 5, **dadurch gekennzeichnet, dass** der Kontakt (19) zylindrisch ist und eine seitliche Aussparung (20) umfasst, während der Haushaltsgebrauchsgegenstand (24) ein Grundloch (25) umfasst, mit dessen Hilfe er auf den Kontakt (19) geschoben werden kann, wobei das Ende einer zugespitzten Schraube (26), die so in eine in dem Haushaltsgebrauchsgegenstand (24) angeordnete Gewindebohrung (27) geschraubt wird, dass sie in das Grundloch (25) mündet, dazu konstruiert ist, in die seitliche Aussparung (20) des Kontakts (19) einzudringen.

7. Grundplatte nach Anspruch 6, **dadurch gekennzeichnet, dass** der Kontakt (19) eine vieleckige Basis (28) umfasst, die dazu konstruiert ist, so in eine in der Abdeckung (21) angeordnete Öffnung entsprechender Form einzudringen, dass das Drehen der Abdeckung blockiert wird.

8. Grundplatte nach einem der Ansprüche 1 bis 3, **dadurch gekennzeichnet, dass** sie auf ihrer dem Träger (6) entgegengesetzten Fläche eine Verstärkung (9; 9a) umfasst, die den Umfang jedes der zwei länglichen Löcher (3; 3a, 3b; 4; 4a, 4b) umgibt.

9. Haushaltsgebrauchsgegenstand, im Besonderen Badezimmerzubehör, umfassend eine Grundplatte nach einem der vorhergehenden Ansprüche.
